# EUROPÄISCHE PATENTSCHRIFT

(11) **EP 2 118 411 B1**
(45) Veröffentlichungstag und Bekanntmachung des Hinweises auf die Patenterteilung: **09.03.2011**
(21) Anmeldenummer: 08707325.0
(22) Anmeldetag: 26.01.2008
(51) Int. Cl.: E05B 65/20

(54) **AUSSENGRIFF AN TÜREN ODER KLAPPEN VON FAHRZEUGEN**
EXTERNAL HANDLE ON DOORS OR HATCHES OF VEHICLES
POIGNÉE EXTÉRIEURE POUR PORTIÈRES OU PANNEAUX ARTICULÉS DE VÉHICULES

(30) Priorität: 07.03.2007 DE 102007011080; 25.05.2007 DE 102007024594
(43) Veröffentlichungstag der Anmeldung: 18.11.2009
(73) Patentinhaber: Huf Hülsbeck & Fürst GmbH & Co. KG, 42551 Velbert (DE)
(72) Erfinder: MUELLER, Ulrich, 42549 Velbert (DE); KILIAN, Marion, 42551 Velbert (DE)
(74) Vertreter: Patentanwälte Buse, Mentzel, Ludewig
(86) Internationale Anmeldenummer: PCT/EP2008/000619
(87) Internationale Veröffentlichungsnummer: WO 2008/107046

(56) Entgegenhaltungen:
- EP-A- 1 284 335
- EP-A- 1 582 659
- DE-A1- 19 935 290
- DE-U1- 29 916 091
- US-A1- 2003 001 729

## Beschreibung

Die Erfindung richtet sich auf einen Türaußengriff der im Oberbegriff des Anspruches 1 angegebenen Art, wo der Türaußengriff ein zweiteiliges Gehäuse aufweist. Dieses Gehäuse besteht aus einem Griffkörper, der im Montagefall sowohl zur Anbringung des Türaußengriffs an der Tür als auch zum Öffnen eines an der Tür vorgesehenen Schlosses dient. Der andere Teil des Gehäuses ist ein Griffdeckel. Zwischen dem Griffdeckel und dem Griffkörper entsteht ein Hohlraum, der zur Aufnahme eines Containers dient. Der Container weist eine Vergussmasse auf, in welcher ein Sensor und/oder wenigstens einige der zum Sensorbetrieb dienenden elektrische und/oder elektronische Bauteile eingebettet sind.

Ein solcher Türaußengriff ist aus der EP 1 284 335 A1 bekannt. Dort besteht der Container aus einem als Halbschale ausgeführten Gehäuse, welches die elektrischen und/oder elektronischen Bauteile aufnimmt. Diese Baugruppe wird dann mit einem thermoelastischen Harz vergossen, sodass ein einheitliches, dichtes Modul entsteht. Dieses Elektronikmodul 10 kommt in den Hohlraum eines Griffes, wobei die beiden Enden des Hohlraumes durch elastische Elemente abgedichtet werden. Der Griffhohlraum soll durch zwei endseitige Stopfen flüssigkeitsdicht abgeschlossen werden. Im dazwischen liegenden Raum verläuft das Elektromodul mit definiertem Abstand zu der Innenfläche des Griffhohlraumes. Wenn die endseitigen Dichtungsmittel am Elektronikmodul versagen, kann eine eindringende Flüssigkeit in den Abstandsraum zur Griffinnenfläche gelangen. Gerade dann, wenn der Spalt zwischen der Griffinnenfläche und dem Elektromodul eng ist, zieht er durch Kapillarwirkung Flüssigkeiten an. Dadurch wird der Sensors im Außengriff unbrauchbar.

Die DE 199 35 290 A1 zeigt einen Türaußengriff, dessen Elektronikcontainer als elektrischer Sensor ausgebildet ist. Auch hier entstehen Probleme durch ins Innere des Hohlraums eintretende Flüssigkeiten, die den Sensor unbrauchbar machen.

Der Erfindung liegt die Aufgabe zugrunde, einen Türaußengriff der im Oberbegriff des Anspruches 1 genannten Art zu entwickeln, der dieses Problem beseitigt. Dies wird durch die in Anspruch 1 angegebenen Maßnahmen erreicht, denen folgende besondere Bedeutung zukommt.

Die Vergussmasse vom Container wird elastisch ausgebildet und der Container besteht dann ausschließlich aus dieser elastischen Vergussmasse, währen die elektronischen Bauteile im Inneren dieser Vergussmasse angeordnet sind. Wenigstens eine Außenschicht der Vergussmasse erzeugt eine elastische Oberfläche am Container. Im Montagefall wird der Container mit seiner ganzen elastischen Oberfläche gegen die Innenfläche des Gehäusedeckels und/oder des Gehäusekörpers gepresst. Bei der Pressung wird die Außenschicht des Containers verformt und fungiert als Anpresszone. Diese Anpresszone des Containers selbst ist dann ein Dichtungsmittel, welches eine Kapillarwirkung von Flüssigkeiten zwischen der Containeroberfläche und der Gehäuseinnenfläche verhindert. Wenn Flüssigkeiten ins Gehäuseinnere eintreten sollten, ist bei der Erfindung die Funktionsfähigkeit der Sensoren nicht mehr beeinträchtigt.

Für die Ausbildung des Containers wird eine elastische Vergussmasse verwendet, in welcher der Sensor und/oder wenigstens einige der zum Sensor-Betrieb dienenden elektrischen und/oder elektronischen Bauteile eingebettet sind. Diese Vergussmasse erzeugt eine elastische Oberfläche an wenigstens einem Endstück des Containers, die im Montagefall gegen die Innenfläche des Gehäusedeckels oder des Gehäusekörpers gepresst wird. Bei dieser Anpressung wird die Außenzone des Containers verformt und ist ein Dichtungsmittel, welches ein Eindringen von Flüssigkeit zwischen die Container-Oberfläche und die Gehäuse-Innenfläche verhindert. Daher ist die Funktionsfähigkeit der Sensoren durch in diesen eintretende Flüssigkeiten nicht mehr beeinträchtigt.

Die erfindungsgemäße Gestaltung ist insbesondere bei kapazitiv wirksamen Sensoren bedeutsam, die ein elektrisches Feld erzeugen. Die Vergussmasse des Containers dient nämlich als Dielektrikum für das elektrische Feld. Wenn eindringende Flüssigkeiten erfindungsgemäß daran gehindert werden, in diesen Bereich einzutreten so können diese auch nicht die physikalischen Eigenschaften des Dielektrikums verfälschen.

Weitere Maßnahmen und Vorteile der Erfindung ergeben sich aus den Unteransprüchen, der nachfolgenden Beschreibung und den Zeichnungen. In den Zeichnungen ist die Erfindung in einem Ausführungsbeispiel dargestellt. Es zeigen:
- Fig. 1: perspektivisch und in Explosionsdarstellung das Bauprinzip des erfindungsgemäßen Türaußengriffs,
- Fig. 2a: in einer der Fig. 1 entsprechenden Explosionsdarstellung einen schematischen Querschnitt durch die Bestandteile des erfindungsgemäßen Türaußengriffs vor der Montage und
- Fig. 2b: den gleichen Querschnitt, aber nach der Montage der Griff- Bestandteile von Fig. 2a.

Wie Fig. 1 zeigt, ist der Türaußengriff als ein zweiteiliges Gehäuse ausgebildet, nämlich mit einem als Basis dienenden Griffkörper 10 und einem diesen überdeckenden Griffdeckel 20. Der Griffkörper 10 besitzt zwei Enden 11, 12 mit unterschiedlicher Funktion. Das eine Körperende 11 ist endseitig mit einer Drehlagerstelle 13 versehen, die bei eingebautem Türaußengriff an einer Gegenlagerstelle eines nicht näher gezeigten Trägers angreift und dadurch den ganzen Türaußengriff schwenkbeweglich macht. Der Träger ist an der Tür oder Klappe eines Fahrzeugs befestigt. Dieses Körperende 11 ist folglich ein Lagerende und dient zur Lagerung des Türaußengriffs an der Tür des Fahrzeugs.

Das andere Körperende 12 ist als Ausleger ausgebildet und mit einem endseitigen Haken 14 versehen, der ein Anfangsglied eines nicht näher gezeigten Schlosses in der Tür oder Klappe des Fahrzeugs hintergreift. Bei Betätigung des Türaußengriffs wird über den Haken 14 das Anfangsglied erfasst und das Schloss betätigt. Dieses zweite Körperende 12 ist also das Betätigungsende des Türaußengriffs. Ein Mittelabschnitt 17 des Griffkörpers 10 ist als eine Schale 15 ausgebildet, die nach außen, nämlich im Sinne des Pfeiles 16, offen ist.

Der Griffdeckel 20 ist vor allem im Mittelabschnitt 17 des Griffkörpers 10 zugeordnet und als eine Gegenschale 25 ausgebildet, die ihre Öffnung in Richtung des nach innen weisenden Pfeils 26 aufweist. Fig. 2b zeigt den Montagefall zwischen dem Griffkörper 10 und dem Griffdeckel 20. Dann greifen die Schale 15 und die Gegenschale 25 mit ihren Seitenwänden 18, 28 ineinander. Zwischen der Schale 15 und der Gegenschale 25 entsteht ein Hohlraum 21. Die ineinandergreifenden Seitenwände 18, 28 sind miteinander verbunden. Die Verbindung kann z.B. durch Rastverschlüsse 22 geschehen, die im vorliegenden Fall aus einem Rastvorsprung 23 an der Außenseite der Schalen-Seitenwand 18 und als Rastvertiefung 24 an der Innenseite der Gegenschalen-Seitenwand 28 bestehen. Zur Sicherung der Eingriffslage könnten alternativ oder ergänzend Schraubmittel eingesetzt werden.

Der Hohlraum 21 nimmt im Montagefall einen besonderen Container 30 auf, der über verschiedene elektrische Signal- und Betriebsleitungen 33 mit entsprechenden Steuergeräten und/oder mit einer Stromquelle elektrisch verbunden ist. Zur elektrischen Verbindung kann ein elektrischer Stecker 34 am Ende der Leitungen 33 dienen. Wenn der Griffdeckel 20 mit dem Griffkörper 10 verbunden ist, ragen die elektrischen Leitungen 31 zusammen mit dem Stecker 34 am Lagerende 11 des Türaußengriffs heraus, wo sie mit entsprechenden nicht näher gezeigten Gegensteckern gekuppelt werden können.

Wie aus dem Querschnitt von Fig. 2a zu erkennen ist, beinhaltet der Container 30 zwei Elektroden 31, 32, die zu zwei wirkunterschiedlichen kapazitiven Sensoren gehören. Der eine Sensor 31 dient zur Verriegelung des Schlosses, während der andere Sensor 32 für die Entriegelung des Schlosses sorgt. Die beiden Sensoren 31, 32 sprechen an, wenn zwecks Betätigung des Türaußengriffs die Hand einer berechtigten Person sich der ersten bzw. der zweiten Elektrode 31, 32 der beiden Sensoren nähert.

Die beiden Elektroden 31, 32 sind in einer durch Punktschraffur hervorgehobenen Vergussmasse 35 eingebettet, die elastisch nachgiebig ausgebildet ist. In dieser Vergussmasse 35 können auch weitere zum Betrieb der beiden Sensoren 31, 32 dienende elektronische und elektrische Bauteile integriert sein. Durch die Vergussmasse 35 entstehen am Container 30 die im Sinne der beiden auch in Fig. 2a eingezeichneten Pfeile 16, 26 nach außen bzw. innen weisende Oberflächen 36, 37. Von besonderer Bedeutung ist die aus dem elastischen Kunststoff bestehende Außenschicht 40 des Containers 30, welche die Container-Oberfläche 36 erzeugt. Letzteres hat im Montagefall eine besondere, aus Fig. 2b ersichtliche Wirkung.

Fig. 2b zeigt den Montagefall der beiden Gehäuse-Schalen 10, 20, die einen durch Kraftpfeile 41 veranschaulichten Druck auf den im Hohlraum 21 befindlichen Container 30 ausüben. Die elastische Container-Außenschicht 40 von Fig. 2a wird entsprechend den Druckkräften 41 im Sinne der aus Fig. 2b ersichtlichen Form 40' deformiert. Die Folge ist, dass die Container-Oberfläche 36 gegen die Innenfläche 29 des Gehäusedeckels 20 gepresst wird. Die Container-Außenschicht 40 ist aufgrund ihrer Deformation 40' ein Dichtungsmittel. Dieses Dichtungsmittel 40' verhindert ein Eindringen von etwaiger Flüssigkeit im Hohlraum 21 zwischen die Container-Oberfläche 36 und die Gehäuse-Innenfläche 29. Es entsteht dort eine aus Fig. 2b ersichtliche Anpresszone 47, die eine Kapillarwirkung der Flüssigkeit in diesem Bereich grundsätzlich ausschließt.

Eine analoge Dichtungswirkung könnte bedarfsweise auch auf der gegenüberliegenden Container-Oberfläche 37 bezüglich der Griffkörper-Innenfläche 19 erfolgen. Derartige Anpresszonen 47 können also an mehreren Flächenseiten des Containers gleichzeitig erzeugt werden. Im vorliegenden Fall gibt es aber dort besondere Positioniermittel 44, die für eine definierte Lage des Containers 30 im Hohlraum 21 sorgen.

Die Positioniermittel 44 bestehen im dargestellten Ausführungsbeispiel aus einem Vorsprung 42 an der nach innen 26 weisenden Container-Oberfläche 37 einerseits und aus einer komplementären Vertiefung 43 an der nach außen weisenden Innenfläche 19 des Griffkörpers 10 andererseits. Die Eingriffslage der beiden Positioniermittel-Teile 42, 43 ist in Fig. 2b zu erkennen. Damit ist die seitliche Distanz 45, 46 des Containers 30 gegenüber den Innenflächen 38, 39 der inneren Seitenwand 28 gesichert. Das ist aus der Zusammenschau von Fig. 2a, 2b zu erkennen. Es versteht sich, dass anstelle einer Vertiefung 43 auch andere Positioniermittel, wie z.B. ein Gegenvorsprung am Griffkörper 10 vorgesehen sein könnte. Im Montagefall von Fig. 2b wird der Anpressdruck 41 über die Positioniermittel 44 auf den Container 30 ausgeübt, wodurch seine elastische Außenschicht 40 von Fig. 2a ein Dichtungsmittel 40' von Fig. 2b wird.

Die Positioniermittel 44 sorgen im vorliegenden Fall für einen Abstand 48 zwischen dem Container 30 und der Innenfläche des Griffkörpers 10. Dieser Abstand 48 ist so groß ausgebildet, dass eine Kapillarwirkung von eintretenden Flüssigkeiten im Hohlraum 21 verhindert wird. Trotz der Flüssigkeiten wird für eine Funktionsfähigkeit des Sensors bzw. der Sensoren 31, 32 gesorgt. Man könnte im vorliegenden Fall den Vorsprung 42 mit seinem aus der gegenüberliegenden Vertiefung 43 herausragenden Vorsprungsrest 49 als einen "Abstandhalter" für den Container 30 im Hohlraum 21 ansehen. Dieser Abstandhalter 49 ist, wie gesagt, mit der Container-Oberfläche 37 einstückig ausgebildet, weil dort die Vorsprünge 42 angeformt sind. So bildet der Container 30 und der Abstandhalter 49 eine vormontierte Baueinheit. Die Vorsprünge 42 bzw. Abstandhalter 49 sind einstückig mit dem Container 30 ausgebildet.

Eine solche Einstückigkeit eines Abstandhalters könnte natürlich auch in analoger Weise mit den Innenflächen 19, 29 der beiden Griff-Bestandteile 10, 20 oder mit den Oberflächen des Griffdeckels 25 ausgebildet sein. Schließlich wäre es auch möglich, separate, vorgefertigte Einsätze als Abstandhalter zu verwenden, die in diesen Bereichen eingesetzt werden.

Im vorliegenden Fall sind die Sensoren 31, 32 kapazitiv wirksam und erzeugen ein elektrisches Feld, welches sich durch die abgedichtete Anpresszone 47 des Containers erstreckt. Die elastische Vergussmasse 35 des Containers 30 ist das Dielektrikum für das elektrische Feld. Die Kondensatorflächen des bzw. der beiden kapazitiven Sensoren 31, 32 verlaufen im Montagefall im Wesentlichen parallel zu der abgedichteten Anpresszone 47 des Containers. Anstelle von kapazitiven Sensoren könnten natürlich auch andere Sensoren verwendet werden.

### Bezugszeichenliste:

- 10: Griffkörper (Fig. 1 bis 2b)
- 11: erstes Körperende von 10, Anbringungsende
- 12: zweites Körperende von 10, Betätigungsende
- 13: Drehlagerstelle an 11
- 14: Haken an 12
- 15: Schale von 10 (Fig. 1, 2a)
- 16: nach außen weisender Pfeil
- 17: Mittelabschnitt von 10
- 18: Seitenwand von 15
- 19: nach außen 16 weisende Innenfläche von 10
- 20: Griffdeckel (Fig. 1 bis 2b)
- 21: Hohlraum zwischen 15, 25
- 22: Rastverschluss zwischen 15, 25
- 23: Rastvorsprung von 22 an 10
- 24: Rastvertiefung von 22 an 20
- 25: Gegenschale von 20 (Fig. 2a)
- 26: nach innen weisender Pfeil

- 28: Seitenwand von 25
- 29: nach innen 26 weisende Deckel-Innenfläche von 20 (Fig. 2a, 2b)
- 30: Container (Fig. 1 bis 2b)
- 31: erste Elektrode von 30, kapazitiver Sensor für Verriegelung
- 32: zweite Elektrode, kapazitiver Sensor für Entriegelung
- 33: elektrische Leitungen für Signale und Betriebsspannung
- 34: elektrischer Stecker an 33
- 35: elastische Vergussmasse von 30 (Fig. 2a)
- 36: nach außen 16 weisende Container-Oberfläche von 30 (Fig. 2a, 2b)
- 37: nach innen 26 weisende Container-Oberfläche von 30 (Fig. 2a, 2b)
- 38: erste seitliche Innenfläche von 10 (Fig. 2a)
- 39: zweite seitliche Innenfläche von 10 (Fig. 2a)
- 40: Außenschicht von 30
- 40': Deformation von 40, Dichtungsmittel
- 41: Kraftpfeil für Druck zwischen 10, 20 auf 30 (Fig. 2b)
- 42: Vorsprung von 44 (Fig. 2a)
- 43: Vertiefung von 44 (Fig. 2a)
- 44: Positioniermittel von 30 in 21 (Fig. 2b)
- 45: linke Distanz von 30 gegenüber 18 (Fig. 2b)
- 46: rechte Distanz von 30 gegenüber 18 (Fig. 2b)
- 47: Anpresszone zwischen 30, 20 (Fig. 2b)
- 48: Abstand zwischen 30, 10 (Fig. 2b)
- 49: Vorsprungsrest von 42, Dichtungsmittel (Fig. 2b)

## Patentansprüche

1. Außengriff an Türen oder Klappen von Fahrzeugen,
mit einem zweiteiligen Gehäuse, bestehend aus einem Griffkörper (10) und aus einem Griffdeckel (20),
wobei der Griffkörper (10) und der Griffdeckel (20) im Montagefall einen Hohlraum (21) zwischen sich schließen,
mit mindestens einem Sensor (31, 32) in einem Container (30), welcher im Montagefall im Hohlraum (21) des Türaußengriffs angeordnet ist,
der Sensor (31, 32) beim Wirksamsetzen wenigstens eine bestimmte Funktion im Schloss auslöst und
der Container (30) eine elastischen Vergussmasse (35) aufweist, in welcher der Sensor (31, 32) und/oder wenigstens einige der zum Sensor-Betrieb dienenden elektrischen und/oder elektronischen Bauteile eingebettet sind,
**dadurch gekennzeichnet,**
**dass** die Vergussmasse (35) elastisch ausgebildet ist und der Container (30) aus dieser elastischen Vergussmasse (35) besteht,
**dass** wenigstens eine Außenschicht (40) der Vergussmasse (35) eine elastische Oberfläche (36) am Container (30) erzeugt,
**dass** im Montagefall der Container (30) mit seiner ganzen elastischen Oberfläche (36) gegen die Innenfläche (29) des Gehäusedeckels (20) und/oder des Gehäusekörpers (10) gepresst (41) wird
und **dass** die Außenschicht (40) des Containers (30) bei der Anpressung (41) sich verformt, zu einer Anpresszone (47) wird und zugleich ein Dichtungsmittel (40') ist, welches eine Kapillarwirkung von Flüssigkeiten zwischen der Container-Oberfläche (36; 37) und der Gehäuse-Innenfläche (29; 19) verhindert.

2. Außengriff nach Anspruch 1, **dadurch gekennzeichnet, dass** gegenüberliegend zu seiner Anpresszone (47) am Container Positioniermittel (44) angeordnet sind.

3. Außengriff nach Anspruch 1 oder 2, **dadurch gekennzeichnet, dass** die Positioniermittel (44) im Montagefall den zwischen dem Gehäusedeckel (20) und dem Gehäusekörper (10) ausgeübten Anpressdruck (41) auf den Container (30) übertragen.

4. Außengriff nach Anspruch 2 oder 3, **dadurch gekennzeichnet, dass** die Positioniermittel (44) zugleich für einen Abstand (49) zwischen der Container-Oberfläche (37) und der Gehäuse-Innenfläche (19) sorgen
und dass dieser Abstand (49) eine kapillarwirkung von eintretenden Flüssigkeiten im Hohlraum (21) verhindert und trotz der Flüssigkeiten für eine Funktionsfähigkeit des Sensors (31, 32) sorgt.

5. Außengriff nach Anspruch 4, **dadurch gekennzeichnet, dass** die Positioniermittel (44) aus einem Abstandhalter (49) bestehen, der sich formschlüssig an der Gehäuse-Innenfläche (19) und/oder dem Container (30) abstützt und so die Lage (45, 46) des Containers (30) im Hohlraum (21) des Griffs bestimmt.

6. Außengriff nach Anspruch 5, **dadurch gekennzeichnet, dass** der Abstandhalter an der nach innen (26) oder außen weisenden Oberfläche (37) des Containers (30) befestigt ist und mit dem Container (30) eine vormontierte Baueinheit bildet.

7. Außengriff nach Anspruch 5, **dadurch gekennzeichnet, dass** der Abstandhalter an der Innenfläche des Griffkörpers oder Griffdeckels befestigt ist und mit dem Griffkörper oder dem Griffdeckel eine vormontierte Baueinheit bildet.

8. Außengriff nach einem der Ansprüche 4 bis 7, **dadurch gekennzeichnet, dass** der Abstandhalter (49) materialmäßig einstückig mit dem Griffdeckel, dem Container (30) und/oder dem Griffkörper ausgebildet ist.

9. Außengriff nach einem der Ansprüche 4 bis 8, **dadurch gekennzeichnet, dass** der Abstandhalter Bestandteil eines vorgefertigten Einsatzes ist,
dass der Einsatz erst bei der Montage zwischen den gegeneinander weisenden Innenflächen bzw. Oberflächen des Griffdeckels (20), des Containers (30) und/oder des Griffkörpers (10) angeordnet ist
und dass die Abstandsmittel des Einsatzes im fertigen Türaußengriff sich an den im Hohlraum befindlichen Innen- und Oberflächen abstützen und ein kapillarwirkungs-freies Strömen der Flüssigkeit im Hohlraum gestatten.

10. Außengriff nach einem der Ansprüche 1 bis 9, **dadurch gekennzeichnet, dass** der Sensor (31, 32) im Gebrauchsfall kapazitiv wirksam ist und ein elektrisches Feld erzeugt, das sich durch die abgedichtete Oberfläche (36) des Containers (30) erstreckt,
dass die Vergussmasse (35) des Containers (30) das Dielektrikum für das elektrische Feld bildet
und dass eine in den Hohlraum (21) des Türaußengriffes eindringende Flüssigkeit nicht in den Abdichtungsbereich (47) der Container-Außenschicht (40; 40') gelangt und die Eigenschaften des Dielektrikums verfälscht.

11. Außengriff nach einem der Ansprüche 1 bis 10, **dadurch gekennzeichnet, dass** die abgedichtete Anpresszone (47) des Containers (30) an der Innenfläche (29) des Griffdeckels (20 angeordnet ist
und dass die Kondensatorfläche (31, 32) des kapazitiven Sensors im Montagefall im Wesentlichen parallel zur Innenfläche (29) des Gehäusedeckels (20) verläuft.

12. Außengriff nach Anspruch 11, **dadurch gekennzeichnet, dass** der Container (30) mit zwei zueinander wirkverschiedenen kapazitiven Sensoren (31, 32) ausgerüstet ist, die bei räumlich unterschiedlicher Annäherung der Hand des berechtigten Fahrzeugbenutzers wirksam gesetzt werden.

13. Außengriff nach Anspruch 12, **dadurch gekennzeichnet, dass** der wirksam gesetzte erste Sensor (31) zur Verriegelung eines dem Türaußengriff zugeordneten Schlosses dient, während der zweite Sensor (32) beim Wirksamsetzen eine Entriegelung des Schlosses bewirkt.

## Claims

1. External handles on doors or hatches of vehicles,
with a two-part casing comprising a handle body (10) and a handle cover (20),
whereby the handle body (10) and the handle cover (20), when mounting, enclose a hollow space (21) between them,
with at least one sensor (31, 32) in a container (30) which when mounting is arranged in the hollow space (21) of the external handle of the door,
the sensor (31, 32), when activated, triggers at least one specific function in the lock and
the container (30) exhibits an elastic casting compound (35) in which embedded are the sensor (31, 32) and/or at least some of the electrical and/or electronic components which serve sensor operations,
thereby **characterized**
**in that** the casting compound (35) is of an elastic design and the container (30) is composed of this elastic casting compound (35),
**in that** at least one outer layer (40) of the casting compound (35) generates an elastic surface (36) on the container (30),
**in that** the container (30), when mounting, is pressed (41) with its entire elastic surface (36) against the inner surface (29) of the handle cover (20) and/or the casing body (10),
and **in that** the outer layer (40) of the container (30), when pressed (41), deforms, becomes a pressing zone (47) and is likewise a sealant (40') which prevents any capillary action of fluids between the container surface (36; 37) and the casing inner surface (29; 19).

2. External handle pursuant to Claim 1, thereby **characterized in that** arranged opposite its pressing zone (47) on the container are positioning elements (44).

3. External handle pursuant to Claim 1 or 2, thereby **characterized in that** the positioning elements (44), during assembly, transmit the pressure (41) exerted between the handle cover (20) and the casing body (10) to the container (30).

4. External handle pursuant to Claim 2 or 3, thereby **characterized in that** the positioning elements (44) likewise furnish a spacing (49) between the container surface (37) and the casing inner surface (19),
and **in that** this spacing (49) prevents capillary action in the hollow space (21) from intruding fluids, and assures, despite the fluids, the functionality of the sensor (31, 32).

5. External handle pursuant to Claim 4, thereby **characterized in that** the positioning elements (44) are formed by a spacer (49) which is braced in a form-fitting manner on the casing inner surface (19) and/or container (30) and thereby determines the position (45, 46) of the container (30) in the hollow space (21) of the handle.

6. External handle pursuant to Claim 5, thereby **characterized in that** the spacer is fastened to the inward- (26) or outward-facing surface (37) of the container (30) and forms along with the container (30) a pre-assembled structural unit.

7. External handle pursuant to Claim 5, thereby **characterized in that** the spacer is fastened to the inner surface of the handle body or handle cover and forms along with the handle body or handle cover a pre-assembled structural unit.

8. External handle pursuant to one of the claims 4 to 7, thereby **characterized in that** material-wise the spacer is formed as one piece with the handle cover, the container (30) and/or the handle body.

9. External handle pursuant to one of the claims 4 to 8, thereby **characterized in that** the spacer (49) is a component of a prefabricated insert,
**in that** first when assembling is the insert arranged between the mutually opposite inner surfaces, i.e., outer surfaces of the handle cover (20), the container (30) and/or the handle body (10),
and **in that** the spacing element of the insert in the finished external door handle are braced on the inner- and upper-surfaces found in the hollow space and allow in the hollow space a flow of fluid which is free of capillary action.

10. External handle pursuant to one of the claims 1 to 9, thereby **characterized in that** the sensor (31, 32), when in use, is active via capacitive sensing and generates an electrical field which extends through the sealed surface (36) of the container (30),
**in that** the casting compound (35) of the container (30) forms the dielectric for the electrical field,
and **in that** a fluid intruding into the hollow space (21) of the door handle does not get into the sealing zone (47) of the outer layer (40; 40') of the container and falsify the properties of the dielectric.

11. External handle pursuant to one of the claims 1 to 10, thereby **characterized in that** the sealed pressing zone (47) of the container (30) is arranged on the inner surface (29) of the handle cover (20),
and **in that** the capacitor surface (31, 32) of the capacitive sensor essentially runs parallel to the inner surface (29) of the handle cover (20).

12. External handle pursuant to Claim 11, thereby **characterized in that** the container (30) is equipped with two capacitive sensors (31, 32) which are active in diametrical opposition and which are triggered into action upon the spatially varying approach of the hand of the authorized vehicle user.

13. External handle pursuant to Claim 12, thereby **characterized in that** the first sensor (31), once activated, serves to lock a lock assigned to the external door handle, while the second sensor (32), once activated, causes an unlocking of the lock.

## Revendications

1. Poignée extérieure pour portières ou panneaux articulés de véhicules,
avec boîtier en deux parties comprenant un corps de poignée (10) et un couvercle de poignée (20),
sachant que le corps de poignée (10) et le couvercle de poignée (20) obturent, au moment du montage, une cavité (21) naissant entre eux,
avec au moins un capteur (31, 32) dans un récipient (30), qui est agencé au moment du montage dans la cavité (21) formée par la poignée extérieure de la portière,
le capteur (31, 32) lorsque activé déclenchant au moins une fonction précise dans la serrure et
le récipient (30) présentant une pâte de comblement élastique (35) dans laquelle sont noyés le capteur (31, 32) et/ou au moins quelques uns des composants électriques et/ou électroniques servant au fonctionnement du capteur,
**caractérisée en ce que**
la pâte de comblement (35) présente une consistance élastique et le récipient (30) se compose de cette pâte de comblement (35) élastique,
**en ce qu'**au moins une couche extérieure (40) de la pâte de comblement (35) génère une surface élastique (36) sur le récipient (30),
**en ce que** lors du montage, le récipient (30) et toute sa surface (36) élastique se retrouvent pressés (41) contre la surface intérieure (29) du couvercle du boîtier (20) et/ou du corps du boîtier (10),
et **en ce que** la couche extérieure (40) du récipient (30) se déforme sous l'effet de la pression d'applique (41), qu'elle devient une zone d'applique (47) et officie en même temps de moyen d'étanchéité (40') empêchant les liquides de pénétrer par capillarité entre la surface du récipient (36 ; 37) et la surface intérieure du boîtier (29 ; 19).

2. Poignée extérieure selon la revendication 1, **caractérisée en ce que** des moyens de positionnement (44) ont été agencés en face d'une zone d'applique (47) sur le conteneur.

3. Poignée extérieure selon la revendication 1 ou 2, **caractérisée en ce que** lors du montage les moyens de positionnement (44) transmettent au récipient (30) la pression d'applique (41) exercée entre le couvercle du boîtier (20) et le corps du boîtier (10).

4. Poignée extérieure selon la revendication 2 ou 3, **caractérisée en ce que** les moyens de positionnement (44) veillent en même temps à un écart (49) entre la surface du récipient (37) et la surface intérieure (19) du boîtier
et **en ce que** cet écart (49) empêche l'infiltration des liquides par capillarité dans la cavité (21) et veille à ce que le capteur (31, 32) conserve sa capacité de fonctionnement malgré la présence de liquide.

5. Poignée extérieure selon la revendication 4, **caractérisée en ce que** les moyens de positionnement (44) se composent d'un écarteur (49) qui s'appuie par adhérence de formes
contre la surface intérieure (19) du boîtier et/ou le récipient (30), et définit ainsi la position (45, 46) du récipient (30) dans la cavité (21) de la poignée.

6. Poignée extérieure selon la revendication 5, **caractérisée en ce que** l'écarteur est fixé contre la surface (37), regardant vers l'intérieur (26) ou l'extérieur, du récipient (30), et qu'il forme avec le récipient (30) une unité constructive préassemblée.

7. Poignée extérieure selon la revendication 5, **caractérisée en ce que** l'écarteur est fixé contre la surface intérieure du corps de poignée ou du couvercle de poignée, et qu'il forme une unité constructive prémontée avec le corps de poignée ou le couvercle de poignée.

8. Poignée extérieure selon l'une des revendications 4 à 7, **caractérisée en ce que** le matériau de l'écarteur (49) est configuré monobloc avec le couvercle de poignée, le récipient (30) et/ou le corps de poignée.

9. Poignée extérieure selon l'une des revendications 4 à 8, **caractérisée en ce que** l'écarteur fait partie intégrante d'un insert préfabriqué,
**en ce que** l'insert n'est agencé qu'au moment du montage entre les surfaces intérieures se regardant et les surfaces du couvercle de poignée (20), du conteneur (30) et/ou du corps de poignée (10)
et **en ce que** les moyens d'écartement de l'insert dans la poignée extérieure de portière achevée s'appuient contre les surfaces intérieures et de dessus présentes dans la cavité, et permettent un écoulement libre du liquide sans effet capillaire dans la cavité.

10. Poignée extérieure selon l'une des revendications 1 à 9, **caractérisée en ce que** le capteur (31, 32) lorsque utilisé agit de façon capacitive, et qu'il génère un champ électrique s'étendant à travers la surface (36) étanchéisée du récipient (30),
**en ce que** la pâte de comblement (35) du récipient (30) constitue le diélectrique requis pour le champ électrique
et **en ce qu'**un liquide pénétrant dans la cavité (21) de la poignée extérieure de portière ne parvient pas dans la zone d'étanchéisation (47) que comporte la couche extérieure (40 ; 40') du récipient et ne fausse ainsi pas les propriétés du diélectrique.

11. Poignée extérieure selon l'une des revendications 1 à 10, **caractérisée en ce que** la zone de pressage (47) étanchéisée du récipient (30) est agencée contre la surface intérieure (29) du couvercle de poignée (20)
et **en ce que** la surface (31, 32), officiant de condensateur, du capteur capacitif présente lorsque montée un tracé essentiellement parallèle à la surface intérieure (29) du couvercle (20) du boîtier.

12. Poignée extérieure selon la revendication 11, **caractérisée en ce que** le récipient (30) est équipé de deux capteurs (31, 32) capacitifs agissant différemment l'un sur l'autre, qui s'activent lorsque l'utilisateur du véhicule détenteur de droit approche la main depuis différentes directions spatiales.

13. Poignée extérieure selon la revendication 12, **caractérisée en ce que** le premier capteur (31) activé sert à verrouiller une serrure affectée à la poignée extérieure de portière, tandis que le deuxième capteur (32) provoque, lorsqu'il s'active, le déverrouillage de la serrure.
